# EUROPÄISCHE PATENTSCHRIFT

(11) **EP 0 094 661 B1**
(45) Veröffentlichungstag und Bekanntmachung des Hinweises auf die Patenterteilung: **08.10.1986**
(21) Anmeldenummer: 83104782.4
(22) Anmeldetag: 14.05.1983
(51) Int. Cl.: B63B 35/82

(54) **Segelmast**
Sail mast
Mât pour voilier

(30) Priorität: 18.05.1982 CH 3079/82
(43) Veröffentlichungstag der Anmeldung: 23.11.1983
(73) Patentinhaber: Meyer, Urs P., CH-8122 Pfaffhausen (CH)
(72) Erfinder: Meyer, Urs P., CH-8122 Pfaffhausen (CH)
(74) Vertreter: Scheidegger, Werner & Co.

## Beschreibung

Die Erfindung betrifft einen Mast für ein Segel, insbesondere für das Segel eines Segelbretts, welcher unverstagbar, dreh- und schwenkbar abstützbar ist und einen Querschnitt von gleichbleibender oder ggf. veränderlicher Form aufweist.

Die einfachste Form eines Segelmastes ist ein Mast mit rundem Querschnitt, der meistens von unten nach oben konisch verjüngt ausgebildet wird. Bei leichten Segelfahrzeugen wie Laser-Jollen und Segelbrettern, die ohne Vorsegel gefahren werden, wird als Werkstoff für den Mast häufig glasfaserverstärkter Kunststoff verwendet. Wenn es sich um einen im Querschnitt runden Rohrmast handelt, muss man hinsichtlich des Durchmessers einen Kompromiss eingehen, denn man will einerseits einen genügend steifen Mast haben, damit er sich bei erhöhtem Winddruck auf das Segel nicht deformiert und Auftrieb zunichte macht, und man will andererseits einen möglichst schlanken Mast haben, der der Luftströmung möglichst wenig Widerstand entgegensetzt, damit die Verwirbelung der Luft hinter dem Mast so gering wie möglich ist, so dass am Segel eine weitgehend laminare Strömung herrscht. Um die Nachteile eines nicht genügend steifen Mastes zu vermeiden, der bei erhöhtem Winddruck zur Deformierung des Segels und zu Auftriebsverlust führt, hat man die genannten leichten Segelfahrzeuge auch mit steiferen Aluminiumrohr-Masten ausgerüstet, wobei jedoch wieder der Nachteil in Kauf zu nehmen ist, dass deren Bruchfestigkeit erheblich niedriger ist. Wenn der Preis keine Rolle spielt, lassen sich schlanke Rohrmasten mit hoher Steifigkeit auch aus hochwertigen Werkstoffen wie Carbon- und Kevlar-Fasern herstellen.

Um eine möglichst günstige aerodynamische Form des Mastes zu erreichen, hat man auch Maste mit stromlinienförmigem Querschnitt, wie etwa ovalem oder tropfenförmigem Querschnitt hergestellt. Dabei ist der Mast jedoch immer durch Wanten verstagt, wobei die Verstagung des Mastes den grössten Teil der am Mast wirkenden Biegekräfte aufnimmt, so dass es möglich ist, den Mast sehr schlank auszubilden. Einen echten Vorteil hinsichtlich der Luftströmung am Mast und am Segel erzielt man mit einem Mast mit aerodynamischem Querschnitt jedoch nur dann, wenn der Mast innerhalb eines begrenzten Bereiches drehbar im Bootskörper aufgestellt ist, so dass er zusammen mit dem Segel in die richtige Anströmrichtung gedreht werden kann. Derartige Masten mit stromlinienförmigem Querschnitt sind bei Hochleistungs-Segelfahrzeugen wie beispielsweise Katamaran, Strandseglern oder Eisseglern bekannt, bei denen wegen der erreichbaren sehr hohen Geschwindigkeiten die aerodynamischen Verhältnisse besonders ausschlaggebend sind.

Die bereits erwähnten leichten Segelfahrzeuge, wie z.B. Laser-Jollen und Segelbretter, besitzen nicht verstagte Masten, die aus Gewichtsgründen meistens hohl sind und einen runden Querschnitt bzw. ein Breiten/Tiefen-Verhältnis von etwa 1:1 aufweisen, so dass diese Masten in allen Biegerichtungen eine etwa identische Festigkeit und Steifigkeit besitzen.

Bei einem Segel-System liegen hinsichtlich der Luftströmung ähnliche Verhältnisse vor wie bei einer starren Tragfläche, weshalb auch bei dem Segel-System von einem Auftrieb gesprochen wird. In beiden Fällen erfolgt eine Anströmung durch die Luft, wobei sich die Ablenkung der Strömung in Auftrieb umwandelt, und in beiden Fällen geht es darum, mit einer gegebenen Luftströmung unter geringem Luftwiderstand möglichst viel Auftrieb zu erzeugen. Bei einer starren Tragfläche wird die Auftriebskraft jedoch über die starre Konstruktion auf den Tragholm im Inneren der Tragfläche übertragen, so dass diese in der Auftriebsrichtung auf Biegung beansprucht wird. Gegenüber einer starren Tragfläche besitzen jedoch die Bestandteile eines Segelriggs viel gegenseitige Flexibilität, so dass die Kräfte sich anders auswirken. Der auf den flexiblen Segelstoff wirkende aerodynamische Auftrieb ergibt eine erhöhte Spannung auf das sich wölbende Segel. Vom Segel wirkt daher eine Zugkraft auf den Mast, und zwar in der Richtung, in der das Segel sich vom Mast aus nach hinten erstreckt.

Die Erfindung geht daher von der Überlegung aus, dass die von dem Segel ausgeübte Zugkraft die normalerweise auf den Mast einwirkende Kraft ist, die den Mast auf Biegung beansprucht. Bisher hat man dem Nachteil von zu flexiblen Masten, die sich bei erhöhtem Winddruck verbiegen, wodurch sich das Segelprofil ungünstig verändert, dadurch zu begegnen versucht, dass man mit einem dickeren Mastquerschnitt die Steifigkeit des Mastes erhöhte. Dadurch wird jedoch auch wieder der Luftwiderstand erhöht, und das Gewicht des Mastes sowie die Verwirbelung der Luftströmung nehmen zu. Man hat deshalb auch versucht, mit anderen Werkstoffen eine erhöhte Steifigkeit zu erzielen, beispielsweise durch Verwendung von Leichtmetall oder auch Carbonfasern. Ein Mast aus Leichtmetall hat jedoch eine niedrige Fliessgrenze, und wenn er nicht verstagt ist, kann er leicht knicken, während ein Mast aus Carbonfasern sehr anfällig gegen Beschädigungen und ausserdem sehr teuer ist.

Der Erfindung liegt daher die Aufgabe zugrunde, einen nicht verstagten Mast mit optimaler Biegesteifigkeit und Bruchfestigkeit in der normalerweise vorkommenden Belastungsrichtung zu schaffen, der ausserdem einen geringen Luftwiderstand in der Anströmrichtung besitzt. Ferner soll der Mast möglichst preiswert herstellbar, leicht und unsinkbar sein. Dies wird durch einen Mast mit den im Anspruch 1 aufgeführten Merkmalen erreicht.

Dank diesen baulichen Merkmalen ist der Mast in seiner die Querschnittslängsachsen enthaltenden Ebene ein Mehrfaches so steif wie im rechten Winkel, d.h. quer dazu, was im Zusammenwirken mit dem Segelschnitt und dem Vorliek eine Segelzugspannung auf den schwenkbeweglich mit dem Gabelbaumvorderende gekoppelten Mast ergibt, welche am Fuss und Top des Mastes höher ist als in dessen Mittelabschnitt. Dabei bewirkt diese differenzierte Mast-Biegecharakteristik, zusammen mit der dreh- und schwenkbaren Abstützung, dass sich die Längsachse des Mastquerschnittes und damit natürlich der Mast selbst um die eigentliche Mastachse in Fortsetzung des Segelprofils etwas abwinkelt bzw. verdreht, um der auf den Mast wirkenden Biegebelastung auszuweichen. Dies ist natürlich nur soweit möglich, bis die unter dem Winddruck in seinem Mittelabschnitt erhöhte Segelspannung eine Überrotation verhindert, wobei sich in dieser Stellung der Mast unter der Wirkung der an ihm angreifenden Kräfte zur Luvseite hin konkav verbiegt.

Der Mast ist von vorne gesehen schmal und besitzt eine gegenüber der Breite wesentlich grössere Tiefe, wobei er durch die vom Segel ausgeübte Zugkraft wie ein hochkant aufliegender Balken auf Biegung beansprucht ist. Da die auf das Segelrigg wirkende Luftströmung meistens etwa dieselbe Richtung hat, wie die Richtung des Segels unmittelbar hinter dem Mast, hat der schmale Mast den Vorteil, dass die Luftströmung einen minimalen Widerstand erleidet und die Strömung über das Segel weitgehend laminar bleibt, da hinter dem Mast kaum eine Verwirbelung der Luft stattfinden kann.

In bevorzugter Weise weist ein Mast für ein Segelbrett, bei dem ein Gabelbaum mit dem Mast verbunden ist, im Befestigungsbereich des Gabelbaums den grössten Querschnitt auf, der mindestens zum oberen Mastende hin kleiner werdend ausgebildet ist. In bevorzugter weiterer Ausgestaltung ist ein solcher Mast an seiner Vorderkante mit dem Gabelbaum schwenkbeweglich verbunden und innerhalb des Gabelbaums frei schwenkbar, damit er zusammen mit dem an der rückwärtigen Längskante befestigten Segel die richtige Stellung zum Wind einnehmen kann.

Mit dem die Merkmale des Anspruchs 1 aufweisenden Mast, der durch die von dem Segel ausgeübte Zugkraft in der Richtung der längeren Achse des Querschnitts auf Biegung beansprucht ist, wurde hinsichtlich der Belastungsweise ein offensichtlich bisher herrschendes Vorurteil überwunden, denn wegen der bereits erwähnten Ähnlichkeit zwischen einer starren Tragfläche und einem nicht verstagten Segelrigg hat man wohl bisher angenommen, dass der Segelmast wie der Tragholm einer Tragfläche in der Richtung der Auftriebskraft, d.h. quer zur Fahrtrichtung beansprucht ist, denn es gibt Segel-Jollen mit nicht verstagten Segelriggs, deren Mast quer zur Bootsachse einen grösseren Querschnitt aufweist als in der Bootslängsachse.

Weitere Einzelheiten und Vorteile ergeben sich aus der nachfolgenden Beschreibung und den Zeichnungen, in denen Ausführungsformen des Erfindungsgegenstandes rein beispielsweise dargestellt sind. Es zeigen:
Fig. 1 einen Mast für ein Segelbrett in der Ansicht von vorn;
Fig. 2 den Mast gemäss Fig. 1 in Seitenansicht;
Fig. 3 bis 5 in grösserem Masstab dargestellte Querschnitte des Mastes gemäss Fig. 1 und 2 in verschiedener Masthöhe;
Fig. 6 einen herkömmlichen, im Querschnitt kreisförmigen Mast auf einem Surfbrett von der Seite gesehen;
Fig. 7 den flachen erfindungsgemässen Mast aus der gleichen Blickrichtung wie Fig. 6;
Fig. 8 und 9 einen herkömmlichen und einen erfindungsgemässen flachen Mast auf einem Surfbrett von vorn gesehen;
Fig. 10 die Strömungsverhältnisse am Mast, der einen negativen Anstellwinkel zum Wind einnimmt;
Fig. 11 die Verbindung zwischen Mast und Gabelbaum auf einem Segelbrett.

Der Mast 1 gemäss Fig. 1 und 2 ist für ein Segelbrett bestimmt und ist mit einem Mastfuss 2 am unteren Ende drehbar im Segelbrett gelagert. Aus Fig. 1 geht hervor, dass der Mast von vorn gesehen eine über die ganze Masthöhe konstante Breite besitzt. Gemäss Fig. 2 weist der Mast 1 jedoch einen über die Masthöhe variablen Querschnitt auf, wobei sich nur die Tiefe des Mastes verändert. Auf etwa ein Drittel Masthöhe besitzt der Mast einen Bereich 3 mit der grössten Masttiefe, da hier der Mast mit dem in der Zeichnung nicht dargestellten Gabelbaum des Segelbrettes verbunden ist und die grösste Beanspruchung auftritt. Im Bereich 3 bestitzt der Mast mehrere Ösen 4 für die Verbindung mit dem Gabelbaum. Der nach unten sich anschliessende Bereich 5 des Mastes hat einen allmählich kleiner werdenden Querschnitt, wobei nur die Tiefe des Mastes allmählich abnimmt. In der gleichen Weise verringert sich in dem nach oben anschliessenden Bereich 6 des Mastes der Querschnitt zum oberen Mastende hin. Die Querschnitte des Mastes 1 in den Bereichen 3, 5 und 6 sind in grösserem Masstab in den Figuren 3-5 dargestellt.

Eine im Versuch erprobte Ausführungsform eines solchen Mastes für ein Segelbrett besitzt eine Masthöhe von 4,5 m und eine über die gesamte Höhe konstante Breite des Mastes von 22 mm. Die Tiefe des Mastes beträgt oberhalb des Mastfusses 2 40 mm, im Befestigungsbereich 3 für den Gabelbaum 80 mm und am oberen Ende 35 mm. Der Mast besteht vorzugsweise aus einer Sandwich-Konstruktion aus glasfaserverstärktem Polyurethan-Hartschaum mit seitlich aufgeklebten unidirektionellen Fiberglas-Laminaten. Damit besitzt der Mast ein Gewicht von ca. 2,3 kg. Gegenüber einem üblicherweise verwendeten runden Mast besitzt dieser Mast folgende Vorteile: Die Frontfläche ist um 0,1 m² reduziert, d.h. um 50%, der Mast ist etwa ca. 10% leichter und dabei in der Richtung der Belastung ca. dreimal so steif wie ein runder Mast, d.h. die Bruchsicherheit ist sehr viel höher. Der Mast ist aerodynamisch sehr viel wirkungsvoller, und da der Mast keine Hohlräume besitzt, die abgedichtet werden müssen, ist der Mast auch ohne weiteres schwimmfähig. Bei einer vorteilhaften Herstellungsweise werden Sandwich-Bretter aus den genannten Werkstoffen hergestellt, aus welchen anschliessend durch Sägeschnitt Masten mit der gewünschten Biegelinie ausgebildet werden, wobei die Kanten bzw. Schmalseiten mit Hilfe eines Fräsers abgerundet und durch Kunststoffbeschichtung geschützt werden. Gegenüber einem Rohrmast hat diese Herstellungsweise den Vorteil, dass man die gewünschte Biegesteifigkeit durch die Art des Zuschnitts festlegen kann. Aus den Figuren 3 bis 5 geht hervor, dass auf den Polyurethan-Hartschaumkern 7 an beiden Längsseiten Fiberglaslaminate 8 aufgeklebt sind.

Der Mast aus einem Polyurethan-Hartschaumkern hat auch den weiteren Vorteil, dass man Löcher für Schrauben zur Anbringung von Beschlägen usw. ohne weiteres anbringen kann, ohne darauf achten zu müssen, dass der Mast auch abgedichtet ist, um schwimmfähig zu sein, was bei einem Rohrmast stets Massnahmen verlangt.

Das Verhalten des flachen erfindungsgemässen Mastes in Verbindung mit einem Segel im Wind ist in den Figuren 7 und 9 dargestellt, in denen der Mast auf einem Surfbrett von der Seite bzw. von vorne gesehen gezeigt ist. Zum Vergleich dazu ist in Fig 6 in einer der Fig. 7 entsprechenden Ansicht ein herkömmlicher, im Querschnitt kreisförmiger Rohrmast in Seitenansicht auf einem Segelbrett dargestellt und man erkennt, dass im Gegensatz zu diesem herkömmlichen Mast der flache erfindungsgemässe Mast gemäss Fig. 7 unter der Wirkung der an ihm angreifenden Kräfte die beabsichtigte Durchbiegung erfährt. Dies ist noch deutlicher bei dem Vergleich der Figuren 8 und 9 zu erkennen, die deutlich machen, dass ein herkömmlicher, im Querschnitt kreisförmiger Mast sich im oberen Bereich zur Leeseite durchbiegt, während sich der flache erfindungsgemässe Mast in beabsichtiger Weise im oberen Bereich zur Luvseite durchbiegt. Man erkennt, dass der auf die geschilderte Weise sich durchbiegende Mast eine günstigere Wölbung des Segels zur Folge hat und man dadurch mehr Vortriebsleistung erzielt.

Aus dem einschlägigen Schrifttum lässt sich entnehmen, dass ein Segelprofil mit einem runden Mast an der Vorderkante des Segels gegenüber dem selben Segelprofil ohne runden Mast einerseits 15% weniger Auftrieb erzeugt und andererseits einen um mehr als 50% höheren Luftwiderstand aufweist. Diese Werte gelten für Windgeschwindigkeiten des scheinbaren Windes von 18 km/h. Da moderne Segelbretter mit mehr als 40 km/h über das Wasser gleiten, wobei der scheinbare Wind eine Geschwindigkeit von ca. 70 km/h erreichen dürfte, kann man sich vorstellen, dass mit dem vorstehend beschriebenen Mast bei höheren Geschwindigkeiten sich die Vortriebsleistung verdoppeln lässt im Vergleich zu einem Segelfahrzeug mit einem runden Mast, was eine wesentliche Verbesserung darstellt.

In Fig. 10 ist schematisch dargestellt, dass der flache erfindungsgemässe Mast einen negativen Anstellwinkel zum Wind einnimmt, sodass man eine erhöhte Profilwölbung an der Windeintrittskante erreicht, welche eine direktere Anströmung unter einem flacheren Winkel der Luft erlaubt, als dies bei einem herkömmlichen, im Querschnitt kreisförmigen Mast gemäss Fig. 10a möglich ist, bei dem die Luftströmung unmittelbar hinter der Vorderkante in Turublenz versetzt wird, wodurch Vortriebskraft verloren geht. Demgegenüber stellt sich beim flachen Mast eine weitgehend laminare Strömung ein.

Ein weiterer Vorteil des flachen Mastes besteht darin, dass er bei einer starken Biegebeanspruchung die Tendenz hat, seitlich auszuweichen und sich über die flache Seite zu biegen, so dass eine erhöhte Deformation möglich ist, welche die Bruchgefahr des Mastes vermindert. Eine solche übermässige Belastung tritt z.B. auf, wenn in der Meeresbrandung eine grosse Welle ins Segel stürzt. Demgegenüber können Rundrohrmasten, die in allen Richtungen gleich steif sind, unter einer derartigen Belastung nicht ausweichen und knicken bei geringerer Deformation ein.

Aus Fig. 11 geht hervor, dass bei einem flachen Mast 1 für ein Segelbrett die Verbindung des Mastes im Gabelbaum 12 über eine schwenkbewegliche Verbindung 13 so ausgeführt wird, dass der Mast innerhalb des Gabelbaums 12 um diese Verbindung 13 frei pendeln kann und sich dadurch immer mit der schmalen Seite gegen den Wind stellen kann, sodass das an der rückwärtigen Schmalseite des Mastes anschliessende Segel 14 die in Fig. 10 dargestellte Stellung einnehmen kann. Mit Hilfe von seitlichen Tampen 15 kann die Stellung des Mastes noch beeinflusst werden, um dadurch einen gewissen Trimmeffekt zu erzielen, wie z.B. eine höhere Wölbung des Segelprofils im Vorderteil.

Schliesslich lässt sich mit dem vorstehend beschriebenen Mast auch noch die Segeleigenschaft verbessern, indem man die Segelprofiltiefe dadurch verändert, dass man den Mast, dessen rückwärtige Profillinie gemäss Fig. 2 beispielsweise gerade und dessen vordere Profillinie kurvenförmig ausgebildet ist, auch um 180° gedreht verwenden kann, sodass die vordere und rückwärtige Schmalseite ihre Lage bezüglich des anschliessenden Segels vertauschen. Das mit einem Saum als Masttasche ausgebildete Segel eines Segelbretts erhält aufgrund des vorgegebenen Zuschnitts des Segels am Vorliek durch die vorstehend beschriebene Möglichkeit, den Mast auch gedreht verwenden zu können, in der einen Stellung des Mastes eine andere Profiltiefe oder Wölbung als in der anderen Stellung.

## Patentansprüche

1. Mast (1) für ein Segel, insbesondere für das Segel (14) eines Segelbretts, welcher unverstagbar, dreh- und schwenkbar abstützbar ist und einen Querschnitt von gleichbleibender oder ggf. veränderlicher Form aufweist, dadurch gekennzeichnet, dass er einen länglichen Querschnitt aufweist, wobei das Verhältnis der Längsachse zur Querachse oder bei veränderlichem Querschnitt das Verhältnis des arithmetischen Mittelwertes der Längsachsen der über die Masthöhe variablen Querschnitte zur Querachse mindestens 2,5:1 beträgt, wodurch der Mast in seiner die Querschnittslängsachse enthaltenden Ebene ein Mehrfaches so steif ist wie quer dazu, so dass sich der Mast unter der Wirkung der an ihm vom Segel angreifenden Kräfte in Querrichtung zur Luvseite hin konkav verbiegt.

2. Mast nach Anspruch 1, dadurch gekennzeichnet, dass der Mast (1) zwecks Verwendung in einer ersten und in einer zweiten um 180° gedrehten Stellung an den einander gegenüberliegenden Schmalseiten unterschiedlich ausgebildete Profillinien längs der Mastachse, beispielsweise an der einen Schmalseite eine gerade und an der gegenüberliegenden Schmalseite eine konvexe Profillinie, aufweist.

3. Mast nach Anspruch 1, dadurch gekennzeichnet, dass er in an sich bekannter Weise als Verbundkonstruktion aus mit Glasfasern durchsetztem Polyurethan-Hartschaum (7) mit aussen aufgeklebtem faserverstärktem Kunstharz (8) besteht.

4. Mast nach Anspruch 1 für ein Segelbrett, bei dem ein Gabelbaum mit dem Mast verbindbar ist, dadurch gekennzeichnet, dass der Mast (1) im Bereich seines grössten Querschnitts Befestigungsmittel (4, 13) für die Verbindung mit dem Gabelbaum (12) aufweist, und dass der Querschnitt des Mastes vom genannten Befestigungsbereich aus mindestens zum oberen Mastende hin abnimmt.

5. Mast nach Anspruch 4, dadurch gekennzeichnet, dass er über eine an seiner Vorderkante angeordnete schwenkbewegliche Verbindung (13) mit dem Gabelbaum (12) verbindbar ist, um innerhalb des Gabelbaums frei schwenkbar zu sein.

6. Mast nach Anspruch 1, dadurch gekennzeichnet, dass die durchschnittliche Länge der Querachse des Mastquerschnitts nicht mehr als 0,7% der Masthöhe beträgt.

## Claims

1. A mast (1) for a sail, in particular for the sail (14) of a sailbord, said mast being swivel-mountable at its lower end to the sailcraft so as to be rotatable with respect thereto yet utilizing no bracing attachments anywhere along its length to the sailcraft, said mast having a cross-section of either constant or possibly varying shape along its length, wherein the cross-section is of elongated shape, whereby the ratio between the longer and the shorter axes of the cross-section or, in the case of variable cross-sections, the ratio between the arithmetical average of the longer and the shorter axes of the cross-sections varying along the height of the mast, is at least 2,5:1, such that said mast is several times as stiff in the plain comprising its longer cross-section axis than at a 90-degree angle to it, said mast being capable of bending into a concave curvature towards the luff side under the influence of the forces of the sail affecting it.

2. Mast as defined in claim 1, wherein the profile lines of the two opposing narrow sides of the mast (1) are different from each other, i.e. straight along one narrow side and convex along the opposing side, along the axis of the mast for the purpose of using the mast in a first or in a second position opposed by 180° to each other.

3. Mast as defined in claim 1, wherein the mast is of basically known compound-type construction consisting of a fiberglass-filled polyurethane structural foam core (7) bonded to an external layer of fiber-reinforced resin composite material (8).

4. Mast as defined in claim 1 for a sailboard with a wishbone-type boom attachable to it, whereby in the vicinity of its largest cross-section the mast (1) is equipped with a device (4, 13) for the connection of the wishbone-type boom (12) and whereby the cross-section of the mast diminishes from said area of connection at least towards the mast top.

5. Mast as defined in claim 4, whereby it is connectable with the wishbone-type boom (12) via a swivel-articulated joint (13) mounted to the leading edge of the mast, permitting the mast to rotate freely within the wishbone-type boom.

6. Mast as defined in claim 1, whereby the average length of the shorter axis of the cross-section does not exceed 0,7% of the mast height.

## Revendications

1. Mât (1) pour voile, en particulier pour voile de planche à voile (14), lequel mât non étayable a une monture rotative et articulable, une coupe tra nsversale de formeconstante ou possiblement variable, caracterisée en ce qu'elle a une section transversale, la relation entre l'axe longitudinal et l'axe transversal ou, dans le cas de section variable, la relation entre la moyenne arithmétique des axes longitudinaux variables le long de la hauteur du mât et l'axe transversale sera d'au moins 2,5:1, conférant ainsi au mât une rigidité plusieurs fois supérieure dans le plan contenant son axe longitudinal de la section à celle en travers, de sorte que le mât se courbe prenant une forme concave du côté du vent sous l'influence des forces de la voile qui l'affectent.

2. Mât selon la revendication 1, caractérisé en ce que les lignes de profil le long de l'axe du mât des deux côtés étroits et opposés du mât sont différentes l'une de l'autre, par exemple ligne droite le long d'une des faces étroites, et convexe le long de la face opposée, permettant ainsi d'utiliser le mât dans une première ou une deuxième position, opposées de 180° par rapport l'une à l'autre.

3. Mât selon la revendication 1, caractérisé en ce qu'il est construit en un matériau compound connu, consistant en un noyau structuré en mousse de polyuréthane (7) imprégné de fibres de verre et d'une couche extérieure de résine composite renforcés de fibres (8).

4. Mât selon la revendication 1 pour planche à voile comprenant un wishbone attachable au' mât, caractérisé en ce que le mât (1) est équipé dans la zone de la coupe transversale la plus large d'un dispositif de connection avec le wishbone (12) et, en ce que la coupe transversale du mât va en diminuant depuis ledit point d'attachement au moins vers l'extrémité supérieure du mât.

5. Mât selon la revendication 4, caractérisé en ce qu'il est reliable au wishbone (12) par un joint articulé (13) monté sur l'arrête antérieure du mât, permettant au ledit mât d'être actionné librement dans le wishbone.

6. Mât selon la revendication 1, caractérisé en ce que la longueur moyenne de l'axe le plus court de la section transversale ne dépasse pas 0,7% de la hauteur du mât.
